# EUROPÄISCHE PATENTANMELDUNG

(11) **EP 4 625 374 A1**
(43) Veröffentlichungstag der Anmeldung: **01.10.2025**
(21) Anmeldenummer: 24167409.2
(22) Anmeldetag: 28.03.2024
(51) Int. Cl.: G07D 11/10, B65H 29/40, G07D 11/16

(54) **VORRICHTUNG ZUM STAPELN VON WERTSCHEINEN AUF EINER AUFLAGEFLÄCHE UND ROTIERBARES FLÜGELRAD**

(71) Anmelder: Diebold Nixdorf Systems GmbH, 33106 Paderborn (DE)
(72) Erfinder: SCHILD, Michael, 33106 Paderborn (DE); BRZEZINSKI, Roman, 33106 Paderborn (DE)
(74) Vertreter: Viering, Jentschura & Partner mbB Patent- und Rechtsanwälte

(57) **Zusammenfassung**

Gezeigt ist ein Flügelrad zum Fixieren auf einer rotierbar gelagerten Welle einer Vorrichtung zum Stapeln mindestens eines Wertscheins auf einer Auflagefläche, das Flügelrad aufweisend ein Befestigungselement zum Befestigen des Flügelrades an der Welle und einen am Befestigungselement fixierten Flügel zur Ausübung einer Kraft auf einen Wertschein bei einer Rotation der Welle, wobei das Befestigungselement in einem geschlossenen Zustand des Befestigungselementes zur Fixierung des Flügelrades an der Welle, die Welle durchgängig umspannbar ist, und das Befestigungselement in einem geöffneten Zustand des Befestigungselementes keinen durchgängigen Ring ausbildet, eine solche Vorrichtung und ein Verfahren zum Austauschen oder zur Installation eines solchen Flügelrades.

## Beschreibung

Verschiedene Aspekte dieser Offenbarung betreffen eine Vorrichtung zum Stapeln von Wertscheinen auf einer Auflagefläche und ein rotierbares Flügelrad, welches Bestandteil dieser Vorrichtung sein kann.

Bankautomaten und automatische Kassensysteme oder vergleichbare Systeme bzw. Geräte verarbeiten üblicherweise Wertscheine, beispielsweise Banknoten, wobei Banknoten in diese Geräte eingegeben (eingezahlt) oder durch diese Geräte ausgegeben (ausgezahlt) werden können. Zu diesem Zweck weisen derartige Geräte eine Reihe von Subsystemen auf, die den Transport und die Lagerung der Wertscheine betreffen. Ein solches Subsystem ist die Vorrichtung zum Stapeln der Wertscheine auf einer Auflagefläche. Die Wertscheine werden der Auflagefläche dabei separat zugeführt und auf der Auflagefläche gestapelt, wobei ein zuzuführender Wertschein einem bereits vorhandenen Stapel an seiner Stirnseite zugeführt wird.

Ein rotierbares Flügelrad mit elastischen Flügeln ermöglicht dabei eine schnelle Ablage einer Vielzahl von Wertscheinen auf dem Stapel, wobei die Wertscheine dem Stapel einzeln bzw. vereinzelt zugeführt werden. Dabei wird jeweils der neu hinzugeführte, d.h. abzulegende Wertschein durch das Flügelrad gegen den Stapel gedrückt. Mittels des Flügelrades wird folglich verhindert, dass ein neu abzulegender Wertschein unkontrolliert zwischen Stapel und einem soeben eingebrachten Wertschein gelangt, welcher aufgrund nicht erfolgter Anpressung durch ein Flügelrad auf dem Stapel abgelegt ist. Wodurch das Risiko von unkontrollierter Ablage der Wertscheine auf dem Stapel oder deren Beschädigung erhöht wäre.

WO2010108864A offenbart eine Vorrichtung zum Stapeln von Wertscheinen mit einem solchen Flügelrad. Das elastische Flügel aufweisende Flügelrad ist dabei auf einer drehbar gelagerten Welle montiert. Im Laufe des Betriebes der Vorrichtung bzw. des Flügelrades besteht jedoch das Problem, dass die Vorrichtung und dabei insbesondere das Flügelrad aufgrund der fortwährenden mechanischen Beanspruchung beschädigt wird und folglich das auf der Welle montierte Flügelrad für einen weiteren Betrieb des beispielhaften Bankautomaten ausgetauscht werden muss. Zu diesem Zweck wird die Welle mitsamt dem an der Welle fixierten Flügelrad ausgebaut, um das defekte Flügelrad ersetzen zu können. Dies ist jedoch sehr zeitaufwendig, weil die gesamte Vorrichtung demontiert bzw. zerlegt werden muss.

Es werden eine Vorrichtung zum Stapeln von Wertscheinen, ein Flügelrad und ein Verfahren zur Auswechslung des Flügelrades in einer solchen Vorrichtung bereitgestellt, welche eine erhöhte Verfügbarkeit der Vorrichtung bzw. einen minimierten Reparaturaufwand ermöglichen.

Eine Vorrichtung zum Stapeln mindestens eines Wertscheines auf einer Auflagefläche weist auf eine Zuführeinheit zum Zuführen des Wertscheines auf die Auflagefläche, die Zuführeinheit aufweisend eine rotierbar gelagerte Welle und ein auf der Welle fixiertes Flügelrad, das Flügelrad aufweisend ein Befestigungselement zum Befestigen des Flügelrades an der Welle und einen am Befestigungselement fixierten Flügel zur Ausübung einer Kraft auf den Wertschein bei einer Rotation der Welle, wobei das Befestigungselement in einem geschlossenen Zustand des Befestigungselementes, wenn das Flügelrad an der Welle fixiert ist, die Welle durchgängig umspannt, und das Befestigungselement in einem geöffneten Zustand des Befestigungselementes keinen durchgängigen Ring ausbildet.

Ferner wird ein Flügelrad zum Fixieren auf einer rotierbar gelagerten Welle einer Vorrichtung zum Stapeln mindestens eines Wertscheins auf der Auflagefläche bereitgestellt. Das Flügelrad weist ein Befestigungselement zum Befestigen des Flügelrades an der Welle und einen am Befestigungselement fixierten Flügel zur Ausübung einer Kraft auf einen Wertschein bei einer Rotation der Welle auf, wobei das Befestigungselement in einem geschlossenen Zustand des Befestigungselementes zur Fixierung des Flügelrades an der Welle, die Welle durchgängig umspannbar ist, und das Befestigungselement in einem geöffneten Zustand des Befestigungselementes keinen durchgängigen Ring ausbildet.

Weiterhin wird ein Verfahren zur Installation eines gegebenenfalls solchen Flügelrades, welches in einer Vorrichtung zum Stapeln mindestens eines Wertscheines installiert ist, bereitgestellt, die Vorrichtung aufweisend eine an mindestens einem Radiallager der Vorrichtung rotierbar gelagerten Welle, das Verfahren aufweisend:
Umspannen der Welle mit einem Befestigungselement des Flügelrades, so dass das Befestigungselement keinen um die Welle umlaufend geschlossenen Ring in seinen geöffneten Zustand aufweist,
Fixieren des Flügelrades an der in der Vorrichtung gelagerten Welle, so dass die Welle durch das Befestigungselement durchgängig umspannt wird und das Befestigungselement seinen geschlossenen Zustand einnimmt.

Es wurde erkannt, dass der herkömmliche Ausbau der intakten Welle und die damit verbundene Demontage der gesamten Vorrichtung beim Austausch des gegebenenfalls defekten Flügelrades unnötig ist. In entsprechender Weise wurde folglich versucht, lediglich das defekte Flügelrad austauschbar zu gestalten. Dies wurde erreicht, indem das Flügelrad von der in der Vorrichtung installierten Welle entnommen werden kann, indem das Befestigungselement des Flügelrades öffenbar ausgestaltet ist. Demnach kann der Einbauzustand der Welle, d.h. die Lagerung der Welle an mindestens einem beispielhaften Radiallager bestehen bleiben, da ein Abstreifen bzw. Aufstreifen des Flügelrades von der bzw. auf die Welle nicht mehr notwendig ist. Mit anderen Worten wurde demnach eine Möglichkeit gefunden, dass die Welle bei einem Austausch des Flügelrades in der Vorrichtung verbaut, das heißt in der Vorrichtung installiert verbleiben kann, da das Befestigungselement des zu verbauenden Flügelrades in dessen geöffnetem Zustand die Welle umschlingen kann.

Folglich lässt sich mittels eines solchen Flügelrades sowohl eine Installation des Flügelrades bzw. der Vorrichtung als auch der Austausch eines auf der Welle fixierten Flügelrades erreichen. Das zum Austauschen vorgesehene beispielhaft verschlissene Flügelrad kann dabei durch ein Flügelrad gemäß vorbekanntem Stand der Technik gebildet sein, welches bspw. für dessen Entfernung von der Welle zerstört werden kann oder zerstörbar ist.

Beispielhaft sind an der Welle weitere Bestandteile der Vorrichtung auf der Welle bei einer Montage oder der Installation des Flügelrades oder der Vorrichtung vorzumontieren. Die Umschlingbarkeit der Welle durch das Befestigungselement des Flügelrades in seinem geöffneten Zustand ermöglicht eine Optimierung von Abläufen der Montage der Vorrichtung bzw. des Flügelrades derart, dass diese Bestandteile vor der Fixierung des Flügelrades an der Welle vormontiert werden können. Das heißt, dass die Reihenfolge der Montage sowohl des Flügelrades als auch des mindestens einen weiteren Bestandteiles auf der Welle bei einer beispielhaften Erstmontage der Welle eine Optimierung ermöglicht.

Eine solche Auflagefläche ist dabei als Anordnung zu verstehen, auf welcher Anordnung Wertscheine stapelbar sind. Demnach kann die Auflagefläche im Wesentlichen durch mindestens ein beispielhaft flächiges Auflageelement zum Ablegen der Wertscheine gebildet sein. Eine solche Auflagefläche kann seitlich durch mindestens eine Wand begrenzt sein und/oder bewegbar angeordnet sein. Demnach kann eine durch Wände seitlich begrenzte Auflagefläche beispielhaft durch einen Behälter gebildet sein. Die Vorrichtung kann einen die Auflagefläche aufweisenden Behälter aufweisen. Die Auflagefläche der Vorrichtung kann als Behälter ausgebildet sein.

Das Flügelrad kann mehrere Flügel, beispielhaft zwei Flügel aufweisen, wobei die Flügel entlang des Umfanges des Befestigungselementes in gleichen Abständen anordenbar sind. Das heißt, dass gemäß ausgewähltem Beispiel die zwei Flügel um 180° versetzt angeordnet sein können. Das Flügelrad kann ebenso drei Flügel aufweisen, wobei diese drei Flügel um 120° versetzt angeordnet sein können.

Die Vorrichtung kann zum Zweck der Lagerung der Welle mindestens ein, beispielsweise zwei Radiallager aufweisen, wobei ein jedes dieser Radiallager an einem Gehäuse der Vorrichtung fixiert oder mit diesem Gehäuse verbunden sein kann. Ein solches Gehäuse ist gemäß vorliegender Beschreibung demnach kein einen Raum im Wesentlichen vollständig umschließendes Element, sondern dient dem Zweck der Lagerung der Welle. Demnach kann das Gehäuse durch flächige Wandelemente und/oder Stabelemente und/oder Streben gebildet sein.

Der Flügel des Flügelrades kann elastisch ausgebildet sein. Eine derartige elastische Ausbildbarkeit des Flügels, der für eine Kraftausübung auf die Wertscheine vorgesehen ist, ermöglicht eine erhöhte Lebensdauer des Flügelrades. Vorteilhafterweise kann das Flügelrad zwei am Befestigungselement fixierte Flügel aufweisen.

Das Befestigungselement kann mindestens eine Erhöhung oder Vertiefung zur formschlüssigen und/oder kraftschlüssigen Verbindung mit der Welle aufweisen, so dass ein Schlupf zwischen der Welle und dem Flügelrad bei der Rotation der Welle im Wesentlichen verhinderbar ist, wenn das Flügelrad an der Welle fixiert ist. Derart ist ermöglicht, dass eine nach innen, d.h. eine in Richtung seiner Rotationsachse gerichtete Erhöhung in eine an der Welle angeordnete Vertiefung eingreifen kann. Gegebenenfalls kann diese Erhöhung in Abwesenheit jedes baulichen Merkmales an der Welle eine kraftschlüssige Verbindung des Flügelrades mit der oder an der Welle bewirken, d.h. dass das Befestigungselement an der Welle zusätzlich spannbar ist.

Das Befestigungselement kann eine Verriegelungsvorrichtung aufweisen, wobei die Verriegelungsvorrichtung derart ausgebildet ist, dass die Verriegelungsvorrichtung in ihrem verriegelten Zustand den geschlossenen Zustand des Befestigungselementes bewirkt und in ihrem entriegelten Zustand den geöffneten Zustand des Befestigungselementes bewirkt oder ermöglicht, wobei das Befestigungselement in seinem geöffneten Zustand zwei freie Enden aufweist. Mittels einer solchen Verriegelungsvorrichtung ist das Befestigungselement bzw. das Flügelrad an der Welle fixierbar. Üblicherweise weisen mechanische Verriegelungsvorrichtungen zwei gegeneinander zu verriegelnde Verriegelungslemente auf: einerseits einen Riegel und andererseits ein im Eingriff mit dem Riegel stehendes Gegenelement. Dabei weist ein erstes der zwei freien Enden ein erstes der Verriegelungselemente und ein zweites der zwei freien Enden ein zweites der Regelungselemente auf. Folglich ist das Befestigungselement durch eine erfolgende Verriegelung der Verriegelungsvorrichtung in seinen geschlossenen und verriegelten Zustand überführbar.

Die Verriegelungsvorrichtung kann einen Haken und eine Öse aufweisen, wobei der Haken am ersten der zwei Enden und die Öse am zweiten Ende der zwei Enden angeordnet ist. Somit ist eine unkomplizierte Möglichkeit der Überführung der Verriegelungsvorrichtung in ihren verriegelten Zustand gegeben. Der Haken ist für die Verriegelung folglich lediglich durch die Öse zu ziehen, um das Befestigungselement bzw. das Flügelrad an der rotierbar gelagerten Welle zu fixieren. Beispielhaft kann der Haken elastisch ausgestaltet und umlaufend ausgebildet sein, so dass er aufspreizt, wenn die Haken in der Öse eingehakt ist.

Das dem Haken zuordenbare erste freie Ende des Befestigungselementes kann eine stabförmige Verlängerung aufweisen, welche stabförmige Verlängerung in die Öse zur Führung des Hakens einführbar ist, wobei die Verlängerung im verriegelten Zustand der Verriegelungsvorrichtung unter Beibehaltung des verriegelten Zustandes der Verriegelungsvorrichtung entfernbar ist. Das ermöglicht dem das Flügelrad wechselnden Servicetechniker ein schnelles Einfädeln des Hakens in die Öse. Beispielsweise ist dabei der Haken flexibel bzw. elastisch ausgebildet. Durch eine solche Ausgestaltung des Hakens können Haken und Öse schnell zusammengeführt werden und somit die Fixierung des Flügelrades auf der Welle beschleunigt werden.

Sowohl das Befestigungselement als auch der Flügel des Flügelrades können elastisch ausgebildet sein. Demnach ist eine einfache Herstellung und Handhabung des Flügelrades inklusive einer bestmöglichen Fixierung des Flügelrades auf der Welle ermöglicht. Zudem kann das Flügelrad einstückig und folglich aus einem Material bzw. einer Materialmischung hergestellt sein. Beispielhaft kann das Flügelrad, sowohl das Befestigungselement als auch der mindestens eine Flügel, aus HNBR (hydrierter Acrylnitrilbutadien-Kautschuk) oder ähnlichen Materialien bestehen. Die Verwendung eines solchen Material gewährleistet unter anderem eine erhöhte Temperaturbeständigkeit, die aufgrund eines langanhaltenden Betriebes der Vorrichtung bzw. des Flügelrades vonnöten sein kann.

Alternativ kann die Verriegelungsvorrichtung als einrastbares Gelenk, beispielsweise als Kugel- oder Scharniergelenk, ausgebildet sein, wodurch weitere Möglichkeiten der Ausgestaltung des Flügelrades gegeben sind. Die Verriegelungsvorrichtung ist zu diesem Zweck im Wesentlichen plastisch auszugestalten.

Das Befestigungselement kann mindestens zwei Bauteile aufweisen, wobei jedes dieser Bauteile die Welle nur teilweise umspannt. Derart sind die Bauteile plastisch ausgestaltbar, wobei durch geeignete beispielhaft gelenkige Verbindungen zwischen den Bauteilen das Befestigungselement in seinem geöffneten Zustand um die in der Vorrichtung gelagerten Welle anordenbar ist; beispielhaft bei einem Wechsel des Flügelrades. Die für den Kontakt mit der Welle vorgesehene Fläche des Befestigungselementes kann mit einem Material beschichtet sein, welches zu einer Erhöhung der Reibung zwischen dem Befestigungselement und der Welle zur Verminderung des Schlupfes zwischen der Welle und dem Flügelrad bei der Rotation der Welle beiträgt.

Die Bauteile können im Wesentlichen baugleich sein. Dies vereinfacht die Herstellung des Flügelrades. Demnach können die Bauteile im geöffneten Zustand des Befestigungselementes gelenkig miteinander verbunden oder verbindbar sein, wobei die beiden freien Enden des Befestigungselementes durch Bestandteile solcher Gelenke gebildet sein können, welche durch Verbinden der freien Enden den geschlossenen Zustand des Befestigungselementes bzw. den verriegelten Zustand der Verriegelungvorrichtung ermöglichen können. Dies kann beispielhaft durch Einklicken erreicht werden

Das erwähnte Verfahren kann zudem folgenden Verfahrensschritt aufweisen: Entfernen des Flügelrades oder eines zweiten Flügelrades von der in der Vorrichtung gelagerten Welle durch Auftrennen des Befestigungselementes des Flügelrades bzw. des zweiten Flügelrades.

Auf diese Weise lässt sich das am in der Vorrichtung gelagerten Welle fixierte Flügelrad bzw. zweite Flügelrad entfernen, ohne dass die Welle von den restlichen Bestandteilen der Vorrichtung getrennt werden muss. Demnach bleibt bei einem Austausch beispielhaft eines defekten Flügelrades die rotierbare Welle innerhalb der Vorrichtung zum Stapeln des mindestens einen Wertscheins auf der Auflagefläche eingebaut.

Im Folgenden werden verschiendene Aspekte dieser Offenbarung anhand von Figuren näher erläutert. Es zeigen:
- Figur 1A:: eine Vorrichtung zum Stapeln mindestens eines Wertscheines auf einer Auflagefläche in einer perspektivischen Darstellung;
- Figur 1B:: Bestandteile der in Figur 1A gezeigten Vorrichtung in perspektivischer Darstellung;
- Figur 1C:: Bankautomat mit einer Vorrichtung zum Stapeln mindestens eines Wertscheines auf einer Auflagefläche im Querschnitt;
- Figur 2:: ein Flügelrad gemäß bekanntem Stand der Technik;
- Figur 3A:: ein erstes Ausführungsbeispiel eines Flügelrades in einer perspektivischen Ansicht;
- Figur 3B:: das erste Ausführungsbeispiel des Flügelrades im Querschnitt;
- Figur 4A:: ein zweites Ausführungsbeispiel eines Flügelrades in einer perspektivischen Ansicht;
- Figur 4B:: das zweite Ausführungsbeispiel des Flügelrades im Querschnitt;
- Figur 5:: ein drittes Ausführungsbeispiel eines Flügelrades in einer perspektivischen Ansicht;
- Figur 6:: eine beispielhafte Verriegelungsvorrichtung;
- Figur 7:: eine beispielhafte Welle;
- Figur 8:: die in Figur 7 gezeigte Welle mit einem Flügelrad.

Figur 1A und 1B zeigen eine Vorrichtung 10 zum Stapeln mindestens eines Wertscheins auf einer Auflagefläche bzw. Bestandteile dieser Vorrichtung 10. Die Vorrichtung 10 weist ein Gehäuse 12, eine Welle 20 und zwei Lager, beispielhaft Radiallager auf. Eines dieser Lager 26 ist in Figur 1B gezeigt. Das Gehäuse weist zwei flächige Wandelemente 12.1 und mehrere Stabelemente 12.2 auf, welche Stabelemente 12.2 im Figur 1A gezeigten Beispiel die Wandelemente 12.1 verbinden. Die Welle 20 weist eine Längs- und Rotationsachse 20' auf. Mittels der Radiallager ist die Welle 20 ortsfest innerhalb der Vorrichtung 10 rotierbar um die Rotationsachse 20' gelagert. Mindestens ein Flügelrad 50 ist mit dieser Welle 20 dreh- und ortsfest verbunden, so dass eine Rotation der gelagerten Welle 20 eine Rotation des mindestens einen Flügelrades 50 bewirkt. Zudem können auf der Welle 20 weitere Bestandteile 21 der Vorrichtung 10 fixiert sein, die ein axial gerichtetes Abstreifen oder Aufstreifen des mindestens einen Flügelrades 20 verhindern, sofern diese Bestandteile 21 auf der Welle 20 fixiert sind.

Figur 1C zeigt einen Bankautomat 5 oder ein in entsprechender Weise funktionierendes Gerät mit einer Vorrichtung 10 zum Stapeln mindestens eines Wertscheins 1 auf einer Auflagefläche 8. Ein solches Gerät kann mehrere solcher Vorrichtungen 10 aufweisen. Die hier als Geldnoten ausgebildeten Wertscheine 1 sind beispielhaft entlang eines Weges 2 innerhalb des Bankautomaten 5 führbar, wenn die Wertscheine 1 beispielhaft im Bankautomaten 5 für eine spätere Auszahlung an einen Kunden abgelegt werden oder wenn die Wertscheine 1 an den Kunden ausgezahlt werden oder wenn die Wertscheine 1 vom Kunden in den Bankautomaten eingezahlt werden. Zur Ablage der Wertscheine 1 auf der Auflagefläche 8 ist in unmittelbarer Nähe der Auflagefläche 8 eine rotierbare Welle 20 derart angeordnet, dass mindestens ein Flügel eines koaxial auf der Welle 20 angeordneten Flügelrades 50 die zugeführten Wertscheine 1 bei einer Rotation der Welle 20 auf einen Stapel 9 presst.

Aus den Figuren 1A, 1B und 1C ist ersichtlich, dass die Welle 20 mit dem mindestens einen daran fixierten Flügelrad 50 umgeben von einer Vielzahl von mechanischen Komponenten der Vorrichtung 10 bzw. des Bankautomaten 5 eng verbaut ist. Entsprechend wird deutlich, dass ein Ausbau der Welle 20 zum Auswechseln des Flügelrades 50 zeitintensiv wäre.

Figur 2 zeigt ein solches Flügelrad 50 gemäß bekanntem Stand der Technik. Das Flügelrad 50 weist ein Befestigungselement 52 und zwei Flügel 54a, 54b auf, die ebenso als Paddel bezeichenbar sind. Der Befestigungselement 52 bildet einen hohlzylindrischen durchgängigen Ring. Durch die Ausgestaltung des Befestigungselementes 52 zur dreh- und ortsfesten Fixierung des Flügelrades 50 an der Welle ist eine Rotationsachse 50'des Flügelrades 50 festgelegt. Die Längs- und Rotationsachse 20' der Welle 20 und die Rotationsachse 50'des Flügelrades 50 sind koaxial angeordnet. Das Befestigungselement 52 ist abgesehen von einer Möglichkeit seiner Zerstörung unveränderbar als durchgängiger Ring ausgebildet. Das Flügelrad 50 weist eine Breite B auf, die beispielsweise zwischen 5 mm und 20 mm beträgt.

Die mit dem Befestigungselement 52 fest verbundenen zwei Flügel sind um 180° versetzt angeordnet. Bei einer beispielhaften Anzahl von drei Flügeln sind diese drei Flügel um 120° versetzt, sodass eine gleichmäßige Verteilung der Flügel entlang des Umfangs des Befestigungselementes 52 realisierbar ist.

Die Figuren 3A und 3B zeigen ein erstes Ausführungsbeispiel eines Flügelrades 50 in verschiedenen Ansichten. Das Flügelrad 50 weist ein Befestigungselement 52 und zwei am Befestigungselement 52 fixierte Flügel 54a, 54b auf. Die Flügel 54 A, 54 B weisen vorteilhafterweise eine Länge L von 30 mm bis 60 mm, beispielsweise 40 mm bis 50 mm auf. Das Befestigungselement 52 ist in seinem geöffneten Zustand gezeigt, d.h. das Befestigungselement 52 bildet keinen durchgängigen Ring. In Richtung seiner vorgesehenen Rotationsachse 50' ist eine Erhöhung 56 des Befestigungselementes 52 angeordnet. Diese Erhöhung 56 ist vorgesehen zum Eingriff in eine an der Welle 20 angeordnete Vertiefung 22, um eine Fixierung des Flügelrades 50 auf der Welle 20 derart zu verbessern, dass Schlupf zwischen der Welle 20 und dem Flügelrad 50 bei einer Rotation der Welle 20 minimiert oder im Wesentlichen verhindert wird.

Im geöffneten Zustand des Befestigungselementes 52 sind zwei freie Enden des Befestigungselementes 52 ausgebildet, wodurch das Befestigungselementes 52 keinen durchgängigen Ring ausbildet. Demnach ist das in Figur 3 gezeigte Flügelrad 50 in seinem offenen Zustand abgebildet. Das Befestigungselement 52 weist darüber hinaus eine Verriegelungsvorrichtung 60 auf. Die Verriegelungsvorrichtung 60 weist zwei Verriegelungselemente 62, 64 auf. Ein erstes dieser Verriegelungselemente 62 ist an einem ersten der zwei freien Enden angeordnet. Ein zweites dieser Verriegelungselemente 64 ist an einem zweiten der zwei freien Enden angeordnet. Beispielhaft ist das erste Verriegelungselemente 62 durch eine Öse gebildet und das zweite Verriegelungselemente 64 durch einen Haken, beispielhaft durch einen umlaufenden und elastisch ausgestalteten Haken gebildet.

Demnach ist der elastische Haken 64 durch die Öse 62 führbar. Eine Verstärkung 66 des Hakens 64 ist dabei breiter als der lichte Durchmesser der Öse 62 ausgebildet, so dass die Verstärkung 66 des Hakens 64 bei dessen Durchführung durch die Öse 62 elastisch zusammenpressbar ist. Ist die Verstärkung 66 vollständig durch die Öse 62 geschoben, spreizt die Verstärkung 66 aufgrund ihres elastischen Charakters auf, so dass die aufgespreizte Verstärkung 66 die Verriegelungsvorrichtung 60 in ihrem verriegelten Zustand hält. Im verriegelten Zustand der Verriegelungsvorrichtung 60 bildet das Befestigungselement 52 einen durchgängigen Ring und ist demnach in seinem geschlossenen Zustand.

Das dem Haken 64 zuordenbare zweite freie Ende bzw. der Haken 64 weist eine stabförmige Verlängerung 68 auf, die zu ihrem Abschluss 69 hin zusätzlich verjüngt sein kann. Da in unmittelbarer Umgebung der Welle 20 bzw. des Einbauortes des Flügelrades 50 im in der Vorrichtung 10 eingebauten Zustand lediglich wenig Platz zur Verfügung steht und damit ein Einbau des Flügelrades 50 erschwert ist, kann die Installation des Flügelrades 50 somit zusätzlich erleichtert bzw. beschleunigt werden.

Die Figuren 4A und 4B zeigen ein zweites Ausführungsbeispiel eines Flügelrades 50 in verschiedenen Ansichten. Die Figur 5 zeigt ein weiteres Ausführungsbeispiel des Flügelrades 50 in einer perspektivischen Ansicht.

Die in den Figuren 4A, 4B und 5 gezeigten Flügelräder 50 weisen jeweils ein Befestigungselement 52 und beispielhaft zwei Flügel 54a, 54b auf. Das in den Figuren 4A und 4B gezeigte Befestigungselement 52 ist in seinem geschlossenen Zustand, das in Figur 5 gezeigte Befestigungselement 52 ist in seinem geöffneten Zustand dargestellt.

Das Befestigungselement 52 weist im gezeigten Beispiel zwei Bauteile 52', 52" auf, die fixiert an einer Welle 20 der Vorrichtung die Welle 20 jeweils hälftig umspannen. Die Bauteile 52', 52" sind mittels einer Verbindungsvorrichtung 58 miteinander gelenkig verbunden. Die Flügel 54a, 54b sind aus elastischem Material beispielhaft HNBR gebildet, wobei mindestens einer dieser Flügel 54a, 54b an das Befestigungselement 52 vulkanisiert sein kann. Entsprechend sind die Bauteile 52', 52" aus temperaturunempfindlichem Hartplastik gebildet, beispielsweise aus Polyamid.

Das Befestigungselementes 52 weist eine beispielhaft aus einem elastischen Material gebildete Erhöhung 56 auf, die in Richtung der Rotationsachse 50' des Flügelrades 50 ausgebildet ist. Diese Erhöhung 56 greift im geschlossenen an der Welle 20 fixierten Zustand des Befestigungselementes 52 in eine Vertiefung 22 der Welle 20 für eine formschlüssige Verbindung zwischen Welle 20 und dem Flügelrad 50 ein.

Alternativ dazu kann das Befestigungselementes 52 eine Vertiefung in der in Richtung der Rotationsachse 50' ausgebildeten Fläche 70, welche für den Kontakt mit der Welle 20 vorgesehen ist aufweisen. Entsprechend kann die Welle 20 eine Erhöhung aufweisen, welche Erhöhung in die Vertiefung des Befestigungselementes 52 für eine formschlüssige Verbindung zwischen der Welle 20 und dem Befestigungselement 52 eingreift. Darüber hinaus kann die Fläche 70 mit einem elastischen Material mindestens teilweise beschichtet sein, um die Reibung zwischen der Welle 20 und dem Befestigungselement 52 zu erhöhen, wodurch eine Verringerung des Schlupfes zwischen der Welle 20 und dem Befestigungselement 52 ermöglicht ist.

Das Befestigungselement 52 weist eine beispielhafte Verriegelungsvorrichtung 60 in Form eines Scharniergelenkes auf, welches in der Beschreibung zu Figur 6 weiter unten detailierter erläutert wird. Die Verriegelungsvorrichtung 60 weist zwei Verriegelungselemente 62, 64 auf. Ein erstes dieser Verriegelungselemente 62 ist an einem ersten freien Ende des Befestigungselementes 52 angeordnet. Ein zweites dieser Verriegelungselemente 64 ist an einem zweiten freien Ende des Befestigungselementes 52 angeordnet. Beispielhaft sind das erste Verriegelungselemente 62 durch eine Aufnahme und das zweite Verriegelungselemente 64 im Wesentlichen durch einen Bolzen gebildet, welcher Bolzen bei einer Überführung des Befestigungselementes 52 in seinen geschlossenen Zustand, das heißt einer Überführung der Verriegelungsvorrichtung 60 in ihren verriegelten Zustand in die Aufnahme einrastet.

Die in Figur 5 gezeigten Bauteile 52', 52" sind baugleich ausgebildet. Hervorzuheben ist zum einen, dass das Befestigungselement 52 folglich zwei in Richtung der Rotationsachse 50' gerichtete Erhöhungen 56 aufweist, wobei eine dieser Erhöhungen 56, wie bereits erwähnt, zum Eingriff in eine Vertiefung 22 der Welle 20 für eine formschlüssige Verbindung der Welle 20 mit dem Befestigungselement 52 vorgesehen sein kann. Die zweite Erhöhung 56 kann beispielhaft lediglich auf die Welle 20 pressen, ohne mit einer in die Welle 20 eingearbeitete Vertiefung 22 zu interagieren. Folglich bewirkt die gegen die Welle 20 pressende Erhöhung 56, dass die Welle 20 mit erhöhtem Druck an eine gegenüberliegende der Welle 20 zugewandte Fläche 70 des Befestigungselementes 52 gepresst ist.

Zum anderen ist hervorzuheben, dass die Verbindungsvorrichtung 58 und die Verriegelungsvorrichtung 60 ebenso baugleich sind. D.h. im verriegelten Zustand der Verriegelungsvorrichtung 60 bzw. im geschlossenen Zustand des Befestigungselementes 52 sind die Verriegelungsvorrichtung 60 und die Verbindungsvorrichtung 58 im Wesentlichen nicht unterscheidbar.

Das in Figur 2 gezeigte Flügelrad kann auf der Welle 20 fixiert sein und innerhalb eines Verfahrens zur Installation durch eines der in den Figuren 3A, 3B, 4A, 4B und 5 gezeigten Flügelräder 50 ausgetauscht werden. Alternativ dazu kann ein verschlissenes gemäß den Figuren 3A, 3B, 4A, 4B und 5 gezeigtes Flügelrad 50 durch ein ebensolches aber intaktes Flügelrad 50 ersetzt werden.

Figur 6 zeigt eine beispielhafte als Scharniergelenk ausgebildete Verriegelungsvorrichtung 60 eines Befestigungselementes 52. Die Verriegelungsvorrichtung 60 ist in ihrem entriegelten Zustand dargestellt und weist zwei Verriegelungselemente 62, 64 auf. Ein erstes der Verriegelungselemente 62 ist im Wesentlichen durch zwei voneinander beabstandete Aufnahmen 82', 82" gebildet. Ein zweites der Verbindungselemente 64 ist im Wesentlichen durch zwei von einem Mittelelement 86 in gegensätzlicher Richtung wegweisende Bolzen 84', 84" gebildet.

Mittels einer Verriegelungsbewegung E ist das Mittelelement 86 zwischen die Aufnahmen 82', 82" einschiebbar. Die Bolzen 84', 84" können für eine einfachere Handhabung derart an ihren Außenflächen 88 angeschrägt sein, dass die Aufnahmen 82', 82" bei der Verriegelungsbewegung E gespreizt werden, bis die Bolzen 84', 84" in die ihnen zuordenbaren Aufnahmen 82', 82" einrasten, wodurch die Verriegelungsvorrichtung 60 ihren verriegelten Zustand und das Befestigungselement des Flügelrades seinen geschlossenen Zustand einnimmt. Das Einrasten kann durch ein beispielhaftes Klicken durch den Servicetechniker, der das Flügelrad an der in der Vorrichtung eingebauten Welle befestigt, erkannt werden.

Figur 7 zeigt eine beispielhafte Welle 20 mit einem die Welle 20 umspannenden Bereich 24. Der Bereich 24 ist zur Befestigung eines vorab genannten Flügelrades vorgesehen. Die Welle 20 kann entlang ihrer Rotationsachse 20' eine Vielzahl solcher die Welle 20 umspannenden Bereiche 24 aufweisen. Bestandteil eines solchen Bereiches 24 kann eine Vertiefung 22 sein, welche zum Eingriff einer Erhöhung eines Befestigungselementes des Flügelrades vorgesehen ist. Die Erhöhung des Befestigungselementes und die Vertiefung 22 des Bereiches 24 bzw. der Welle 20 ermöglichen dabei für eine formschlüssige Verbindung des Flügelrades mit der Welle 20.

Figur 8 zeigt die in Figur 7 dargestellte Welle 20 mit einem Flügelrad 50. Das Flügelrad 50 weist ein zwei identisch ausgebildete Bauteile 52', 52" aufweisendes Befestigungselement 52 auf. Das Befestigungselement 52 ist in seinem geöffneten Zustand gezeigt. Im geöffneten Zustand des Befestigungselementes 52 ist das Flügelrad 50 von der Welle 20 entnehmbar bzw. an der Welle 20 anordenbar.

Jedes der Bauteile 52', 52" kann eine Erhöhung 56', 56" aufweisen. Demnach weist das in Figur 8 abgebildete Befestigungselement 52 zwei Erhöhungen 56', 56" auf. Eine erste der Erhöhungen 56' ist dabei mit der Vertiefung 22 der Welle 20 in Eingriff oder in Eingriff bringbar. Darüber hinaus kann die Welle 20 eine zweite nicht dargestellte Vertiefung aufweisen um eine zweite der Erhöhungen 56" aufnehmen zu können.

Alternativ dazu ist eine solche zweite Vertiefung nicht vorgesehen und die zweite Erhöhung 56" ist im geschlossenen Zustand des Befestigungselementes 52 gegen die Welle 20 gepresst, um zusätzlich eine kraftschlüssige Verbindung zwischen dem Flügelrad 50 und der Welle 20 zu erwirken. Die zweite Erhöhung 56" kann zu diesem Zweck eine andere Form, als die erste Erhöhung 56' aufweisen. Beispielhaft kann die zweite Erhöhung 56" flacher als die erste Erhöhung 56' ausgebildet sein. Im geschlossenen Zustand des Befestigungselementes 52 presst die zweite Erhöhung 56" in Abwesenheit einer solchen zweiten Vertiefung gegen Oberfläche der Welle 20.

## Patentansprüche

1. Flügelrad (50) zum Fixieren auf einer rotierbar gelagerten Welle (20) einer Vorrichtung (10) zum Stapeln mindestens eines Wertscheins (1) auf einer Auflagefläche (8), das Flügelrad (50) aufweisend ein Befestigungselement (52) zum Befestigen des Flügelrades (50) an der Welle (20) und einen am Befestigungselement (52) fixierten Flügel (54a, 54b) zur Ausübung einer Kraft auf einen Wertschein (1) bei einer Rotation der Welle (20), wobei das Befestigungselement (52) in einem geschlossenen Zustand des Befestigungselementes (52) zur Fixierung des Flügelrades (50) an der Welle (20), die Welle (20) durchgängig umspannbar ist, und das Befestigungselement (52) in einem geöffneten Zustand des Befestigungselementes (52) keinen durchgängigen Ring ausbildet.

2. Flügelrad nach einem der vorhergehenden Ansprüche, wobei das Befestigungselement mindestens eine Erhöhung oder Vertiefung zur formschlüssigen und/oder kraftschlüssigen Verbindung mit der Welle aufweist, so dass ein Schlupf zwischen der Welle und dem Flügelrad bei der Rotation der Welle im Wesentlichen verhinderbar ist, wenn das Flügelrad an der Welle fixiert ist.

3. Flügelrad nach einem der vorhergehenden Ansprüche, wobei das Befestigungselement eine Verriegelungsvorrichtung aufweist, wobei die Verriegelungsvorrichtung derart ausgebildet ist, dass die Verriegelungsvorrichtung in ihrem verriegelten Zustand den geschlossenen Zustand des Befestigungselementes bewirkt und in ihrem entriegelten Zustand den geöffneten Zustand des Befestigungselementes bewirkt oder ermöglicht, wobei das Befestigungselement in seinem geöffneten Zustand zwei freie Enden aufweist.

4. Flügelrad nach Anspruch 3, wobei die Verriegelungsvorrichtung einen Haken und eine Öse aufweist, wobei der Haken an einem ersten der zwei Enden und die Öse an einem zweiten Ende der zwei Enden angeordnet ist.

5. Flügelrad nach Anspruch 4, wobei das dem Haken zuordenbare erste freie Ende des Befestigungselementes eine stabförmige Verlängerung aufweist, welche stabförmige Verlängerung in die Öse zur Führung des Hakens einführbar ist, wobei die Verlängerung im verriegelten Zustand der Verriegelungsvorrichtung unter Beibehaltung des verriegelten Zustandes der Verriegelungsvorrichtung entfernbar ist.

6. Flügelrad nach einem der vorhergehenden Ansprüche, wobei das Befestigungselement und der Flügel elastisch ausgebildet sind.

7. Flügelrad nach Anspruch 3, wobei die Verriegelungsvorrichtung als einrastbares Gelenk, beispielsweise als Kugel- oder Scharniergelenk, ausgebildet ist.

8. Flügelrad nach einem Ansprüche 7, wobei das Befestigungselement mindestens zwei Bauteile aufweist, wobei jedes dieser Bauteile die Welle nur teilweise umspannt.

9. Flügelrad nach Anspruch 8, wobei die Bauteile im Wesentlichen baugleich sind.

10. Vorrichtung zum Stapeln mindestens eines Wertscheines auf einer Auflagefläche, mit einer Zuführeinheit zum Zuführen des Wertscheines auf die Auflagefläche, die Zuführeinheit aufweisend eine rotierbar gelagerte Welle und ein auf der Welle fixiertes Flügelrad, das Flügelrad aufweisend ein Befestigungselement zum Befestigen des Flügelrades an der Welle und einen am Befestigungselement fixierten Flügel zur Ausübung einer Kraft auf den Wertschein bei einer Rotation der Welle, wobei das Befestigungselement in einem geschlossenen Zustand des Befestigungselementes, wenn das Flügelrad an der Welle fixiert ist, die Welle durchgängig umspannt, und das Befestigungselement in einem geöffneten Zustand des Befestigungselementes keinen durchgängigen Ring ausbildet.

11. Vorrichtung nach Anspruch 10, aufweisend einen die Auflagefläche aufweisenden Behälter.

12. Verfahren zur Installation eines Flügelrades, welches in einer Vorrichtung zum Stapeln mindestens eines Wertscheines installiert ist, die Vorrichtung aufweisend eine an Rotationslagern der Vorrichtung rotierbar gelagerte Welle, das Verfahren aufweisend:
Umspannen der Welle mit einem Befestigungselement des Flügelrades, so dass das Befestigungselement keinen um die Welle umlaufend geschlossenen Ring in seinen geöffneten Zustand aufweist,
Fixieren des Flügelrades an der in der Vorrichtung gelagerten Welle, so dass die Welle durch das Befestigungselement durchgängig umspannt wird und das Befestigungselement seinen geschlossenen Zustand einnimmt.

13. Verfahren nach Anspruch 12, aufweisend den Verfahrensschritt:
Entfernen des Flügelrades oder eines zweiten Flügelrades von der in der Vorrichtung gelagerten Welle durch Auftrennen des Befestigungselementes des Flügelrades bzw. des zweiten Flügelrades.
